# EUROPÄISCHE PATENTSCHRIFT

(11) **EP 0 007 922 B1**
(45) Veröffentlichungstag und Bekanntmachung des Hinweises auf die Patenterteilung: **10.06.1981**
(21) Anmeldenummer: 78100597.0
(22) Anmeldetag: 07.08.1978
(51) Int. Cl.: E04B 5/52

(54) **Unterdecke**
False ceiling
Faux plafond

(43) Veröffentlichungstag der Anmeldung: 20.02.1980
(73) Patentinhaber: Gutermuth, Paul, sen., D-63505 Langenselbold (DE); Oetjen, Heinrich, D-6451 Bruchköbel (DE)
(72) Erfinder: Gutermuth, Paul, sen., D-63505 Langenselbold (DE); Oetjen, Heinrich, D-6451 Bruchköbel (DE)
(74) Vertreter: Strasse, Joachim, Dipl.-Ing.

## Beschreibung

Die Erfindung bezieht sich auf eine Unterdecke zur Abschirmung tragender Decken von Räumen, wie gewerbliche Küchen, Schlachthäusern, Waschküchen oder dergleichen gegen aufsteigende Dampfschwaden und den Niederschlag darin enthaltener Stoffe mit unterhalb der tragenden Decke angeordneten, mit einer die Bildung von Kondensat begünstigenden Oberfläche aufweisenden Deckenelementen, die mit ihren Seitenrändern in mit einer Kondensataufnahme in Verbindung stehenden Auffangrinnen unter Einhaltung eines Abstands zu den Wänden der Auffangrinnen und zum Seitenrand des jeweils benachbarten Deckenelements aufgenommen sind.

Auf der einen Seite können Decken selbst durch besondere Ausgestaltungen und Anordnen von Ablaufrinnen dazu dienen, daß aufsteigende Dampfschwaden sich niederschlagen und abgeleitet werden. Auf der anderen Seite sind jedoch Abschirmungen in Form von Unterdecken bekannt, wie den DE - A - 2 712 592, DE-C-1609427, DE-C-2414573 und DE - A - 2 641 708 zu entnehmen ist. Sie verhindern das Niederschlagen von Dampfschwaden und von diesen mitgeführten Eiweiß-und Fettstoffen oder ähnlichem auf die tragenden Decken dadurch, daß die Unterdecke eine die Bildung von Kondensat begünstigende Oberfläche sowie Auffangrinnen für das Kondensat und Ablaufrohre zum Ableiten von diesen aufweist. Um möglicherweise außerhalb der Auffangrinnen niedergeschlagenes Fett ohne arbeitsintensives Putzen entfernen zu können, wird gemäß der DE - C - 2 414 573 mit Hilfe von Sprühelementen die Unterdecke mit einem Flüssigkeitsfilm versehen, durch den die niedergeschlagenen Partikel entfernt werden.

Obwohl nahezu sämtliche aufsteigenden Dampfschwaden an den Deckenelementen kondensieren, bieten auch die Auffangrinnen die Möglichkeit, eine Kondensation herbeizuführen. Dadurch besteht die Möglichkeit, daß Kondensattropfen von der Auffangrinne herabfallen und z.B. bei Unterdecken in Küchen in Töpfe tropfen können.

Es ist nun Aufgabe der vorliegenden Erfindung, eine Unterdecke der eingangs genannten Art derart weiterzubilden, daß das Kondensieren von aufsteigenden Dämpfen an den Außenflächen der Auffangrinnen nahezu vollständig verhindert wird.

Die Aufgabe wird erfindungsgemäß dadurch gelöst, daß die Unterkanten der Auffangrinnen jeweils eine Dampfabweisnase bestehend aus einem vertikal verlaufenden mit zwei symmetrisch an der Spitze angeordneten Schenkeln versehenen Steg aufweisen. Diese aus Steg und Schenkeln gebildeten "Nasen" bewirken, daß der aufsteigende Dampf durch die Schenkel derart abgelenkt wird, daß er nicht mehr an die Außenflächen der Auffangrinnen gelangen kann. Die Nasen bewirken zusätzlich eine Stabilität der Auffangrinnen, so daß diese dünnwandig ausgebildet sein können.

Ist die Geschwindigkeit der aufsteigenden Dämpfe im Bereich der Nasen sehr groß, so können die Schenkel, die vorzugsweise mit dem Steg jeweils einen spitzen Winkel umschließen, in ihren den Dampfschwaden zugewandten Flächen konkav ausgebildet sein: Durch eine solche Krümmung wird die Ablenkung der aufsteigenden Dämpfe verstärkt, so daß ebenfalls ein Niederschlagen an den Auffangrinnen nicht erfolgen kann. Durch die konkave Ausbildung der Schenkel wird also erreicht, daß die Länge der Schenkel nicht vergrößert werden muß, um aufsteigende Dampfschwaden hoher Geschwindigkeit von den Auffangrinnen fernzuhalten.

Eine Kondensationsbildung an den Nasen selbst ist unwahrscheinlich, da deren Masse sehr gering ist, so daß sie kaum eine Temperatur unterhalb des Taupunkts annehmen werden, sondern vielmehr die Temperatur des Zimmers haben.

Die aneinandergrenzenden Innenflächen der Schenkel mit dem Steg können vorzugsweise eine Sammelrinne bilden, so daß, wenn wider Erwarten eine Kondensation an der Außenfläche der Auffangrinne stattgefunden haben sollte, die Tropfen in diese Rinne gelangen können. Dazu sind die Sammelrinnen vorzugsweise mit dem Ablaufrohr zum Ableiten des Kondensats verbunden. Bei einer Unterdecke mit kreuzbogenförmig gewölbten Deckenelementen, bei denen die Auffangrinnen in gleicher Höhe angeordnet und mittels kreuzförmiger Verbindungsstücke an den Kreuzstellen bzw. T-förmiger Verbindungsstücke an den Deckenrändern miteinander verbunden sind, sind die Sammelrinnen derart ausgebildet, daß sie durchgehend über die kreuzförmigen Verbindungsstücke bzw. T-förmigen Verbindungsstücke miteinander verbunden sind. Dadurch ist ebenfalls die Möglichkeit gegeben, daß in den Sammelrinnen vorhandenes Kondensat abgeleitet werden kann.

Aus Materialersparnisgründen können selbst verständlich die Stege in ihrer axialen Erstreckung unterbrochen sein, ohne daß dadurch die erfindungsgemäße Funktion der Nase verlorengeht.

Weitere Einzelheiten, Vorteile und Merkmale der Erfindung ergeben sich aus der nachstehenden Beschreibung der Zeichnung.

Es zeigen:
Fig. 1 eine perspektivische Ansicht eines Raums mit einer erfindungsgemäßen Unterdecke und
Fig. 2 eine Darstellung einer Auffangrinne mit Nase mit angrenzenden Abschnitten der Deckenelemente und T-förmigem Verbindungsstück.

In Fig. 1 ist schematisch z. B. eine Großküche dargestellt. Unterhalb der tragenden Decke 16 befindet sich eine Unterdecke 10 aus bogenförmigen, mit eine Bildung von Kondensat begünstigenden Oberfläche aufweisenden Deckenelementen 14. Diese ragen mit ihren seitlichen Rändern in nach oben geöffneten Auffangrinnen 12 hinein, in die das sich an den Deckenelementen 14 niedergeschlagene Kondensat fließen kann. Die Auffangrinnen 12 bestehen vorzugsweise aus zwei freien, im Abstand zueinander parallel angeordneten Schenkeln und einem V-förmig, geradlinig oder gebogen verlaufenden, diese verbindenden weiteren Schenkel. Die Auffangrinnen 12 weisen ein Gefälle auf, um das Kondensat über eine an einem Ende der Auffangrinne 12 angeordnete Querrinne 46 einem Ablaufrohr 48 zuzuführen. Zwischen den weiteren Rändern der Deckenelemente 14 und den Auffangrinnenwandungen wird durch Distanzelemente ein Abstand zum Abfließen des Kondensats und Abziehen gereinigter Luft und des Dunstes gehalten. Die Entlüftung erfolgt z.B. durch einen Exhauster 50, der mit dem Raum oberhalb der Unterdecke 10 in Verbindung steht. Die Distanzelemente sind mit einer nicht näher dargestellten Aufhängung oder Halterung für die Unterdecke 10 mit der tragenden Decke 16 verbunden oder stellen ein Teil davon dar.

In Fig. 2 ist perspektivisch und im Ausschnitt eine Auffangrinne 12 dargestellt, die in ein T-förmiges Verbindungsstück 32 übergeht.

Die Auffangrinne 12 besteht aus zwei freien, im Abstand zueinander parallel angeordneten Schenkeln 18 und einem V-förmigen, diese verbindenden weiteren Schenkel 20.

Dabei ist die Kante zwischen den Schenkeln 18 und 20 eckig ausgebildet, um z.B. möglicherweise an den Schenkeln 20 entlangstreichenden Dampf an diesen Kanten abreißen zu lassen, damit ein Beschlagen der Schenkel 18 auf jeden Fall vermieden wird. An der Spitze des V-förmigen Schenkels 20 ist ein Steg 22 mit sich anschließenden Schenkeln 26, 28 vorgesehen. Die Länge des Steges 22 entspricht in etwa dem Abstand der freien Enden der Schenkel 26, 28. Die den aufsteigenden Dampfschwaden zugewandten Flächen der Schenkel 26, 28 können geradlinig verlaufen oder - wie im Ausführungsbeispiel nach Fig. 2 - konkav ausgebildet sein. Die Flächen 24 bzw. 30 weisen dann einen endlichen Radius auf. Die aus dem Steg 22 und den Schenkeln 26, 28 gebildete Nase bewirkt, daß die aufsteigenden Dämpfe sich nicht an den freien Flächen der Auffangrinnen 12 niederschlagen können, sondern direkt auf die Deckenelemente 14 gelangen, um dort zu kondensieren. Dadurch ist sichergestellt, daß von den Auffangrinnen 12 keine Kondensattropfen in den unterhalb der Unterdecke 10 sich befindenden Raum gelangen. Durch die Wahl des Krümmungsradius der Flächen 24, 30 der Schenkel 26, 28 kann erreicht werden, daß ohne Verlängerung der Schenkellänge aufsteigende Dampfschwaden unterschiedlicher Geschwindigkeit von den Außenflächen der Auffangrinnen 12 fern gehalten werden, so daß diese nur auf den Oberflächen der Deckenelemente 14 sich niederschlagen.

Der Fig. 2 ist ebenfalls der Übergang zwischen der Auffangrinne 12 und dem T-förmigen Verbindungsstück 32 zu entnehmen. Die Ausbildung des T-förmigen Verbindungsstücks 32 hinsichtlich der Schenkel, Steg und Nase entspricht der der Auffangrinne 12, so daß sich eine erneute Beschreibung erübrigt, (die Übereinstimmung ist im übrigen der Fig. 2 zu entnehmen). Um einen funktionellen Übergang zwischen den Elementen zu ermöglichen, fluchten zumindest die Innenflächen 34, 36 der Nase der Auffangrinne 12 mit den Innenflächen 38, 40 der angrenzenden Nase 42 des T-förmigen Verbindungsstücks 32. Durch diese Ausgestaltung ist gewährleistet, daß möglicherweise in vom Steg 22 und angrenzenden Schenkeln 26, 28 gebildeten Sammelrinnen der Nasen vorhandenes Kondensat abfließen und z.B. auch in eine Querrinne abgeleitet werden kann.

Um sicherzustellen, daß die Übergangsstellen zwischen Auffangrinne und T-förmigem bzw. kreuzförmigem Verbindungstück dichtend gegenüber Kondensat sind, können Dichtelemente in Form von z. B. Dichtungsgummi 44 vorhanden sein.

## Patentansprüche

1. Unterdecke zur Abschirmung tragender Decken (16) von Räumen wie gewerblichen Küchen, Schlachthäusern, Waschküchen und dergleichen gegen aufsteigende Dampfschwaden und den Niederschlag darin enthaltener Stoffe mit unterhalb der tragenden Decke (16) angeordneten, mit einer die Bildung von Kondensat begünstigenden Oberfläche aufweisenden Deckenelementen (14), die mit ihren Seitenrändern in mit einer Kondensataufnahme in Verbindung stehenden Auffangrinnen (12) unter Einhaltung eines Abstands zu den Wänden der Auffangrinnen (12) und zum Seitenrand des jeweils benachbarten Deckenelements (14) aufgenommen sind, dadurch gekennzeichnet, daß die Unterkanten der Auffangrinnen (12) jeweils eine Dampfabweisnase bestehend aus einem vertikal verlaufenden mit zwei symmetrisch an der Spitze angeordneten Schenkeln (26, 28) versehenen Steg (22) aufweisen.

2. Unterdecke nach Anspruch 1, dadurch gekennzeichnet, daß die Schenkel (26, 28) zu dem Steg (22) jeweils einen spitzen Winkel beschreiben.

3. Unterdecke nach Anspruch 1 oder Anspruch 2, dadurch gekennzeichnet, daß die den aufsteigenden Dampfschwaden zugewandten Flächen (24, 30) der Schenkel (26, 28) konkav ausgebildet sind.

4. Unterdecke nach einem der vorhergehenden Ansprüche, dadurch gekennzeichnet, daß die aneinandergrenzenden Innenflächen (34, 36) der Schenkel (26, 28) mit dem Steg (22) jeweils eine Sammelrinne bilden.

5. Unterdecke nach einem der vorhergehenden Ansprüche mit kreuzbogenförmig gewölbten Deckenelementen, wobei die Auffangrinnen in gleicher Höhe angeordnet und mittels kreuzförmiger Verbindungsstücke an den Kreuzungsstellen bzw. T-förmiger Verbindungsstücke an den Deckenrändern miteinander verbunden sind, dadurch gekennzeichnet, daß die Sammelrinnen durchgehend über die kreuzförmigen Verbindungsstücke bzw. T-förmigen Verbindungsstücke (32) funktionell untereinander verbunden sind.

6. Unterdecke nach Anspruch 5, dadurch gekennziechnet, daß die Innenflächen (34, 36) der Sammelrinnen der Auffangrinnen (12) mit den Innenflächen (38, 40) der sich anschließenden Sammelrinnen der Verbindungsstücke fluchten:

7. Unterdecke nach Anspruch 5 oder Anspruch 6, dadurch gekennzeichnet, daß an den Übergängen zwischen den Sammelrinnen Dichtungselemente (44) angeordnet sind.

## Revendications

1. Faux-plafond pour la protection des plafonds porteurs de locaux tels que cuisines industrielles, abattoirs, buanderies et similaires, contre des nappes ascendantes de vapeurs et le dépôt de particules contenues dans ces nappes, comportant des éléments de plafond dont les surfaces favorisent la formation d'eau condensée, disposés au-dessous du plafond porteur, et dont les bords latéraux sont reçus dans des gouttières reliées à un réservoir collecteur de condensat, en maintenant un écart entre les parois des gouttières et les bords latéraux voisins des éléments de plafond, caractérisé en ce que les bords inférieurs des gouttières (12) sont munis d'un nez de déviation de la vapeur, se composant d'une branche (22) s'étendant verticalement et prolongée à sa pointe par deux ailes (26), (28), disposées symétriquement.

2. Faux-plafond suivant la revendication 1, caractérisé en ce que les ailes (26), (28) forment chacune un angle aigu avec la branche verticale (22).

3. Faux-plafond suivant la revendication 1 ou 2, caractérisé en ce que les surfaces (24), (30) des ailes (26), (28) qui sont tournées vers les nappes ascendantes de vapeurs, sont concaves.

4. Faux-plafond suivant l'une quelconque des revendications précédentes, caractérisé en ce que les surfaces intérieures (34), (36) des ailes (26), (28) voisines de la branche verticale (22) forment chacune une gouttière collectrice.

5. Faux-plafond suivant l'une quelconque des revendications précédentes, dont les éléments de plafond sont voûtés en forme d'arc de cercle, tandis que les gouttières réceptrices sont disposées à la même hauteur et reliées entre elles par des pièces de liaison en forme de croix aux endroits des croisements ou, respectivement, par des pièces de liaison en forme de T aux bords du plafond, caractérisé en ce que les gouttières collectrices sont reliées fonctionelle- ment entre elles d'une manière continue par les pièces de liaison en forme de croix, ou, respectivement, les pièces de liaison en forme de T (32).

6. Faux-plafond suivant la revendication 5, caractérisé en ce que les surfaces intérieures (34), (36) des gouttières collectrices des gouttières de réception (12) sont alignées avec les surfaces intérieures (38), (40) des gouttières collectrices suivantes des pièces de liaison.

7. Faux-plafond suivant la revendication 5 ou la revendication 6, caractérisé en ce que des joints d'étanchéité (44) sont disposés aux passages entre les gouttières collectrices.

## Claims

1. A lower ceiling for protecting the bearing ceilings of rooms such as industrial kitchens, slau^{g}hterhouses, washhouses and the like from rising vapours and the precipitation of materials contained therein, with ceiling elements arranged below the bearing ceiling and having a surface promoting the formation of condensate, the lateral edges of the ceiling elements being received in collecting troughs connected to a condensate receiver, whilst maintaining a spacing to the walls of the collecting troughs and to the lateral edge of each adjacent ceiling element, characterised in that the lower edges of the collecting troughs (12) each have a vertically extending bar (22) which is provided at its apex with two symmetrically arranged legs (26, 28).

2. A lower ceiling according to claim 1, characterised in that legs (26, 28) each describe an acute angle to the bar (22).

3. A lower ceiling according to claim 1 and/or claim 2, characterised in that the surfaces (24, 30) of the legs (26, 28) facing the rising vapours are concave.

4. A lower ceiling according to one of the preceding claims, characterised in that the adjacent inner surfaces (34, 36) of the legs (26, 28) each define with the bar (22) a collecting channel.

5. A lower ceiling according to one of the preceding claims, with vaulted ceiling elements in the form of cross arches, where the collecting troughs are arranged at the same level and are jointed to each other at the crossing points by cross arch-shaped joining pieces or respectively by T-shaped joining pieces at the ceiling edges, characterised in that the collecting channels are functionally connected with one another continuously via the cruciform joining pieces or respectively the T-shaped joining pieces (32).

6. A lower ceiling according to claim 5, characterised in that the inner surfaces (34, 36) of the collecting channels of the collecting troughs (12) are in alignment with the inner surfaces (38, 40) of the corresponding collecting channels of the joining pieces.

7. A lower ceiling according to claim 5 and/or claim 6, characterised in that sealing elements (44) are provided at the transitions between the collecting channels.
